# EUROPÄISCHE PATENTSCHRIFT

(11) **EP 2 266 713 B1**
(45) Veröffentlichungstag und Bekanntmachung des Hinweises auf die Patenterteilung: **02.11.2011**
(21) Anmeldenummer: 09008359.3
(22) Anmeldetag: 26.06.2009
(51) Int. Cl.: B06B 1/16

(54) **Schwingungserreger**
Oscillation exciter
Générateur d'oscillations

(43) Veröffentlichungstag der Anmeldung: 29.12.2010
(73) Patentinhaber: ABI Anlagentechnik-Baumaschinen-Industriebedarf Maschinenfabrik und Vertriebsgesellschaft mbH, 63843 Niedernberg (DE)
(72) Erfinder: Heichel, Christian, 63843 Niedernberg (DE); Kleibl, Albrecht, Dr.-Ing., 02747 Grosshennersdorfs (DE)
(74) Vertreter: Dörner, Kötter & Kollegen

(56) Entgegenhaltungen:
- EP-A- 0 251 076
- DE-A1- 3 937 644
- DE-U1-202007 005 283
- US-B1- 6 504 278

## Beschreibung

Die Erfindung betrifft einen Schwingungserreger, insbesondere für eine Vibrationsramme nach dem Oberbegriff des Patentanspruchs 1.

Im Bauwesen werden Schwingungserzeuger wie Vibratoren, Rüttler oder Vibrationsbären verwendet, um Profile in den Boden einzubringen oder zu ziehen oder auch um Bodenmaterial zu verdichten. Der Boden wird durch Vibration angeregt und erreicht so einen "pseudoflüssigen" Zustand. Durch statische Auflast kann das Rammgut dann in den Baugrund gedrückt werden. Die Vibration ist gekennzeichnet durch eine lineare Bewegung und wird durch paarweise gegenläufig rotierende Umwuchten innerhalb eines Erregerbetriebes generiert. Alternativ sind umlaufend wirkende Schwingungserzeuger vorstellbar, bei denen die Vibration durch eine schraubenförmige Oszillation gekennzeichnet ist. Schwingungserzeuger werden charakterisiert durch die installierte Umwucht (statisches Moment) und die maximale Drehzahl.

Um in Abhängigkeit von Rammgut und Bodeneigenschaften einen optimalen Vortrieb bzw. eine gute Verdichtung zu erreichen, ist es erforderlich, die Einstellung der Vibration über eine Veränderung des statischen Moments oder der Phasenlage der Unwuchten zu regeln. Beim Anfahren des Schwingungserregers wird der Eigenfrequenzbereich des Bodens durchfahren. Wird der Boden im Resonanzbereich angeregt, wird die Amplitude der Bodenschwingung sehr groß, was zu Schäden bei angrenzender Bebauung führen kann. Daher ist es erforderlich, dass beim Anfahren des Schwingungserregers keine Umwuchten wirken. Aus der DE 20 2007 005 283 U1 ist ein Schwingungserreger bekannt, umfassend ein Erregergetriebe mit parallel zu einander angeordneten Wellen, auf denen Zahnräder angeordnet sind, welche mit Unwuchtmassen versehen sind. Zur Veränderung des statischen Moments ist ein Schwenkmotor angeordnet, über den die Lage der Unwuchtmassen zueinander verstellbar sind. Die Medienversorgung der Arbeitskammern des Schwenkmotors erfolgt über die Antriebshydraulik. Aus der EP 0 251 076 ist ein manuell geführter Rüttelplattenverdichter bekannt, der zwei gegenläufige exzentrische Wellen umfasst, deren Phasenstellungen relativ zueinander mittels eines hydraulischen Hilfssystems verstellbar sind, das eine Ölpumpe umfasst, die von einer der exzentrischen Wellen betrieben ist. Aus der DE 39 37 644 Q1 ist eine hydraulische Drehwinkelverstellung einer Welle relativ zu einem Antriebsrad bekannt. Aus der US 6,504,278 B1 ist eine Verstelleinrichtung zur Verstellung des resultierenden statischen Moments von Unwuchtvibratoren bekannt, bei der zur Verstellung des Phasenwinkels wahlweise ein oder zwei Antriebsmotoren zum Einsatz kommen.

Der vorbekannte Schwingungserreger hat sich in der Praxis bewährt. Der Einsatz eines Drehflügelschwenkmotors ermöglicht eine relative Verstellung der Unwuchtmassen zueinander, ohne dass eine Umwandlung einer linearen Bewegung in eine Drehbewegung erforderlich ist, wodurch eine kompakte Bauweise erzielt werden kann. Als problematisch erweist sich jedoch der hydraulische Anschluss des Schwenkmotors innerhalb des Erregergetriebes. Der Schwenkmotor ist über eine Drehdurchführung mit der Hydraulik des Trägergerätes verbunden. Dabei kann der Hydraulikdruck jedoch je nach Arbeitsbetrieb unterschiedlich sein.

Es kann mithin vorkommen, dass der anliegende Druck unter den Mindestdruck fällt, der für einen ordnungsmäßigen Betrieb des Schwenkmotors erforderlich ist. Dies hat zur Folge, dass die Endlage des Schwenkmotors entweder gar nicht oder zu langsam erzielt wird. Darüber hinaus unterliegt die Drehdurchführung des Schwenkmotors einem Verschleiß, wodurch Leckagen auftreten können, über die Hydrauliköl ins Getriebeöl gelangen kann. Hierdurch werden die Schmiereigenschaften des Getriebeöls beeinträchtigt. Außerdem kann ein Anstieg des Ölstands im Getriebe verursacht sein. Ein solcher Anstieg des Ölstands bewirkt wiederum eine Behinderung der Bewegung der drehenden Teile, was einen Temperaturanstieg des Schwingungserregers, verbunden mit einem Leistungsabfall zur Folge haben kann.

Hier will die Erfindung Abhilfe schaffen. Der Erfindung liegt die Aufgabe zugrunde, einen Schwenkmotor der eingangs genannten Art zu schaffen, bei dem die vorgenannten Probleme vermieden sind. Gemäß der Erfindung wird diese Aufgabe durch die Merkmale des Patentanspruchs 1 gelöst.

Mit der Erfindung wird ein Schwingungserzeuger geschaffen, bei dem eine zuverlässige Einstellung des statischen Moments gewährleistet ist, sowie eine Beeinträchtigung des Getriebeöls vermieden ist. Durch den Betrieb des Schwenkmotors über eine Pumpe, die über eine Welle des Erregergetriebes betrieben ist, ist zum einen eine Entkopplung des Schwenkmotors vom Arbeitsbetrieb des Trägergerätes erzielt. Zum anderen ist bei einem Betrieb des Schwenkmotors mit Getriebeöl des Erregergetriebes eine Verunreinigung des Getriebeöls durch Leckagen des Schwenkmotors ausgeschlossen.

Erfindungsgemäß ist die Pumpe zur Speisung des Schwenkmotors gleichzeitig die Schmierölpumpe des Erregergetriebes. Hierdurch ist eine Reduzierung der Bauteile sowie eine kompakte Ausführung des Schwingungserregers bewirkt. Der Schwenkmotor wird hierbei mit einem konstanten Öldruck versorgt, wobei der anliegende Druck hier deutlich höher ist, als beim Betrieb des Schwenkmotors über das Hydrauliksystem des Trägergerätes nach dem Stand der Technik. Hierdurch kann der Schwenkmotor kleiner dimensioniert werden.

Erfindugsgemäß ist die Schmierölpumpe des Erregergetriebes über eine Welle des Erregergetriebes betrieben. Hierdurch ist die für die zusätzliche Versorgung des Schwenkmotors erforderliche größere Dimensionierung der Pumpe bei gleichzeitig kompakter Bauweise erzielbar.

In weiterer Ausgestaltung der Erfindung weist der Schwenkmotor eine Drehdurchführung zur Fluidversorgung auf.

In Weiterbildung der Erfindung ist in der Versorgungsleitung des Schwenkmotors ein Filter angeordnet. Hierdurch ist einer Beeinträchtigung des Schwenkmotors durch in dem Getriebeöl vorhandene Schmutzpartikel entgegengewirkt.

In Ausgestaltung der Erfindung umfasst der Schwenkmotor eine Rotorwelle und ein Statorgehäuse, wobei Mittel zur Arretierung des Statorgehäuses mit der Rotorwelle angeordnet sind. Hierdurch ist im Arbeitsbetrieb des Schwingungserregers eine konstante Stellung der Unwuchten bei gleichzeitiger Entlastung des Versorgungssystems des Schwenkmotors erzielt. Die Pumpe zur Vorsorgung des Schwenkmotors muss nur dann gegen den Verstelldruck arbeiten, wenn der Schwenkmotor tatsächlich angesteuert wird.

Bevorzugt ist das Mittel zur Arretierung durch eine Federdruck-Lamellenbremse gebildet. Hierdurch ist eine kompakte Bauweise ermöglicht. Vorteilhaft ist das Mittel zur Arretierung hydraulisch betätigbar.

In weiterer Ausgestaltung der Erfindung ist in der Zulaufleitung des Schwenkmotors ein Zulaufventil angeordnet, dass derart eingerichtet ist, dass die Zulaufleitung nur dann mit Druck beaufschlagt wird, wenn der Schwenkmotor angesteuert wird. Hierdurch ist eine Entlastung der Versorgungspumpe des Schwenkmotors bewirkt.

Vorteilhaft ist eine Steuervorrichtung vorgesehen, die derart eingerichtet ist, dass bei Ansteuerung des Schwenkmotors gleichzeitig eine Deaktivierung der Arretierungsmittel erfolgt. Hierdurch ist eine Abstimmung zwischen Arretierungsmittel und Schwenkmotor ermöglicht.

Bevorzugt ist die Steuervorrichtung zusätzlich zur Steuerung des Zulaufventils eingerichtet, derart, dass das Zulaufventil dann auf Durchlauf geschaltet wird, wenn keine Ansteuerung des Schwenkmotors erfolgt.

Andere Weiterbildungen und Ausgestaltungen der Erfindung sind in den übrigen Unteransprüchen angegeben Eine Ausführungsform der Erfindung ist in den

Zeichnungen Figur 2 und Figur 3 dargestellt und wird nachfolgend im Einzelnen beschrieben. Es zeigen:
- Figur 1: die schematische Darstellung eines Schwingungserzeugers mit separater Versorgungspumpe des Schwenkmotors;
- Figur 2: die schematische Darstellung eines Schwingungserzeugers mit nur einer Versorgungspumpe für Erregergetriebe und Schwenkmotor und
- Figur 3: die schematische Darstellung eines Hydraulikschaltplans zum Be- trieb des Schwenkmotors mit Getriebeöl.

Der als nicht-erfindungsgemäßes technisches Beispiel gewählte Schwingungserzeuger ist als Erregergetriebe ausgebildet, im Wesentlichen bestehend aus einem Gehäuse, in dem zwei mit Zahnrädern versehene Wellen drehbar gelagert sind, sowie einem Schwenkmotor, dessen Rotorwelle mit Zahnrädern und dessen Staturgehäuse mit einem Zahnrad versehen ist. In Bezug auf die Ausgestaltung des Erregergetriebes wird auf die Ausführungen der DE 20 2007 005 283 U1 Bezug genommen.

Das Erregergetriebe 1 ist zur Schmierung der drehenden Teile mit Getriebeöl mit einer Schmierpumpe 2 verbunden. Die Schmierpumpe 2 fördert das in einem Reservoirtank des Gehäuses des Erregergetriebes 1 befindliche Getriebeöl unter hohem Druck zu den entsprechenden Schmierstellen.

Der in dem Erregergetriebe 1 angeordnete Schwenkmotor 3 ist über Zulaufleitungen 31 mit einer weiteren Versorgungspumpe 4 verbunden. Die Versorgungspumpe 4 fördert Getriebeöl aus dem Reservoirtank des Erregergetriebes 1 in die Arbeitskammern des Schwenkmotors 3. In den Zuleitungen 31 ist ein Zulaufventil 5 angeordnet, über das die Versorgung der Arbeitskammern des Schwenkmotors 3 steuerbar sind. Im Ausführungsbeispiel ist das Zulaufventil 5 ein 4-/3-Wegeventil. Das Zulaufventil ist über ein Steuermodul 6 steuerbar, mit dem das Zulaufventil 5 verbunden ist. Hierzu ist das als 4-/3-Wegeventil ausgebildete Zulaufventil 5 elektromagnetisch steuerbar ausgebildet.

Die Zulaufleitungen 31 sind über eine Drehdurchführung 32 mit dem Schwenkmotor 3 verbunden. Dabei ist die Drehdurchführung 32 ohne zusätzliche Dichtungen an dem Schwenkmotor 3 angeordnet. Die hierdurch bedingte Leckage ist für den Betrieb des Schwingungserzeugers nicht von Bedeutung, da das austretende Getriebeöl zurück in das Reservoir des Gehäuses des Erregergetriebes 1 gelangt. Aufgrund der höheren Viskosität des Getriebeöls ist die Leckage der Drehdurchführung 32 gering, ebenso wie die innere Leckage des Schwenkmotors 3. Da die Leckage der Drehdurchführung 32 und des Schwenkmotors 3 sowie das aus dem Schwenkmotor 3 verdrängte Öl nicht mehr in die Leckölleitung fließen, wird diese entlastet, wodurch der Lecköldruck sinkt.

In der erfindungsgemäßem Ausfuhrungsform gemäß Figur 2 ist lediglich eine Pumpe 2' angeordnet, welche sowohl die Aufgaben der Schmierpumpe 2 sowie der Versorgungspumpe 4 des Schwenkmotors 3 in dem Beispiel gemäß Figur 1 übernimmt. Hierzu ist die Pumpe 2' größer dimensioniert. Zur Verringerung der Gesamteinbaugröße ist die Pumpe 2' in der Ausführungsform gemäß Figur 2 über eine Welle des Erregergetriebes 1 betrieben.

## Patentansprüche

1. Schwingungserreger, insbesondere für eine Vibrationsramme, umfassend ein Erregergetriebe mit wenigstens zwei Unwuchtmassen, die auf einer oder auf mehreren Wellen befestigt sind, und einen Schwenkmotor zur Verstellung der relativen Drehposition der Unwuchtmassen zueinander, wobei eine Pumpe (2', 4) zur Speisung des Schwenkmotors (3) angeordnet ist, die über eine Welle des Erregergetriebes betrieben ist, **dadurch gekennzeichnet, dass** der Schwenkmotor (3) mit dem Getriebeöl des Erregergetriebes (1) betrieben ist und dass die Schmierpumpe (2') des Erregergetriebes gleichzeitig als Pumpe zur Speisung des Schwenkmotors (3) eingesetzt ist.

2. Schwingungserreger nach Anspruch 1, **dadurch gekennzeichnet, dass** der Schwenkmotor eine Drehdurchführung (32) zur Fluidversorgung aufweist.

3. Schwingungserreger nach Anspruch 1 oder 2, **dadurch gekennzeichnet, dass** in der Zulaufleitung (31) des Schwenkmotors (3) ein Filter angeordnet ist.

4. Schwingungserreger nach einem der vorgenannten Ansprüche, **dadurch gekennzeichnet, dass** der Schwenkmotor (3) eine Rotorwelle und ein Statorgehäuse umfasst, wobei Mittel zur Arretierung des Statorgehäuses mit der Rotorwelle angeordnet sind.

5. Schwingungserreger nach Anspruch 4, **dadurch gekennzeichnet, dass** das Mittel zur Arretierung durch eine Federdruck-Lamellenbremse gebildet ist.

6. Schwingungserreger nach Anspruch 4 oder 5, **dadurch gekennzeichnet, dass** das Mittel zur Arretierung hydraulisch betätigbar ist.

7. Schwingungs erreges nach einem der vorgenannten Ansprüche, **dadurch gekennzeichnet, dass** in der Zulaufleitung (31) des Schwenkmotors (3) ein Zulaufventil (5) angeordnet ist, das derart eingerichtet ist, dass die Zulaufleitung (31) nur dann mit Druck beaufschlagt wird, wenn der Schwenkmotor (3) angesteuert wird.

8. Schwingungserreger nach einem der Ansprüche 4 bis 6, **dadurch gekennzeichnet, dass** eine Steuervorrichtung (6) vorgesehen ist, die derart eingerichtet ist, dass bei Ansteuerung des Schwenkmotors (3) gleichzeitig eine Deaktivierung der Arretierungsmittel erfolgt.

9. Schwingungserreger nach Anspruch 7 und 8, **dadurch gekennzeichnet, dass** die Steuervorrichtung (6) zusätzlich zur Steuerung des Zulaufventils (5) eingerichtet ist, derart, dass das Zulaufventil (5) dann auf Durchlauf geschaltet wird, wenn keine Ansteuerung des Schwenkmotors (3) erfolgt.

10. Schwingungserreger nach Anspruch 7 oder 9, **dadurch gekennzeichnet, dass** das Zulaufventil (5) elektromagnetisch ansteuerbar ist.

## Claims

1. Oscillation exciter, particularly for a vibrating ram, comprising an exciter transmission having one or more imbalance masses which are fastened onto one or more shafts and having a swivel motor to adjust the rotary position of the imbalance masses relative to one other, where a pump 2', 4) to feed the swivel motor (3) and driven by a shaft of the exciter transmission is disposed, **characterised in that** the swivel motor (3) is driven by the transmission oil of the exciter transmission (1) and **in that** the lubrication pump (2') of the exciter transmission is at the same time used as a pump to feed the swivel motor (3).

2. Oscillation exciter in accordance with claim 1, **characterised in that** the swivel motor incorporates a rotary hydraulic connection (32) for fluid supply.

3. Oscillation exciter in accordance with claim 1 or 2, **characterised in that** a filter is disposed in the inflow line (31) of the swivel motor (3).

4. Oscillation exciter in accordance with any one of the aforementioned claims, **characterised in that** the swivel motor (3) comprises a rotor shaft and a stator housing, where means of locking the stator housing with the rotor shaft are disposed.

5. Oscillation exciter in accordance with claim 4, **characterised in that** the means of locking is formed by a spring-pressure-operated multi-disc brake.

6. Oscillation exciter in accordance with claim 4 or 5, **characterised in that** the means of locking can be actuated hydraulically.

7. Oscillation exciter in accordance with any one of the aforementioned claims, **characterised in that** an inflow valve (5) which is set up so that pressure can be applied to the inflow line (31) only when the swivel motor (3) is activated is disposed in the inflow line (31) of the swivel motor (3).

8. Oscillation exciter in accordance with any one of claims 4 to 6, **characterised in that** a control means (6) is provided for which is set up so that when the swivel motor (3) is activated the locking means are deactivated.

9. Oscillation exciter in accordance with claims 7 and 8, **characterised in that** the control means (6) is additionally set up to control the inflow valve (5) so that the inflow valve (5) is switched to through-flow if the swivel motor (3) is not activated.

10. Oscillation exciter in accordance with claim 7 or 9, **characterised in that** the inflow valve (5) can be activated electromagnetically.

## Revendications

1. Générateur d'oscillations, en particulier pour un vibrofonceur, comprenant un engrenage générateur équipé d'au moins deux masses en déséquilibre fixées sur un ou plusieurs arbres, et un moteur pivotant servant à modifier la position relative de rotation, les unes par rapport aux autres, des masses en déséquilibre, sachant qu'une pompe (2', 4) entraînée par un arbre de l'engrenage générateur est agencée pour alimenter le moteur pivotant (3), **caractérisé en ce que** le moteur pivotant (3) est entraîné par l'huile de l'engrenage (1) générateur, et que la pompe lubrifiante (2') de l'engrenage générateur sert simultanément de pompe pour alimenter le moteur pivotant (3).

2. Générateur d'oscillations selon la revendication 1, **caractérisé en ce que** le moteur pivotant présente un passage tournant (32) servant à l'alimentation en fluide.

3. Générateur d'oscillations selon la revendication 1 ou 2, **caractérisé en ce que** dans la conduite d'arrivée (31) du moteur pivotant (3) est agencé un filtre.

4. Générateur d'oscillations selon l'une des revendications précédentes, **caractérisé en ce que** le moteur pivotant (3) comprend un arbre officiant de rotor et un carter officiant de stator, sachant qu'ont été agencés des moyens pour retenir le carter du stator contre l'arbre du rotor.

5. Générateur d'oscillations selon la revendication 4, **caractérisé en ce que** le moyen de retenue est formé par un frein à lamelles sous pression ressort.

6. Générateur d'oscillations selon la revendication 4 ou 5, **caractérisé en ce que** le moyen de retenue est actionnable hydrauliquement.

7. Générateur d'oscillation selon l'une des revendications précédentes, **caractérisé en ce que** dans la conduite d'arrivée (31) du moteur pivotant (3) est agencée une vanne d'arrivée (5) configuré de telle sorte que la conduite d'arrivée (31) n'est mise sous pression que lorsque le moteur pivotant (3) est excité.

8. Générateur d'oscillations selon l'une des revendications 4 à 6, **caractérisé en ce qu'**un dispositif de commande (6) a été prévu, agencé de sorte que, lors de l'excitation du moteur pivotant (3), une désactivation des moyens de retenue a simultanément lieu.

9. Générateur d'oscillations selon les revendications 7 et 8, **caractérisé en ce que** le dispositif de commande (6) est configuré, outre pour piloter la vanne d'arrivée (5), de telle sorte que la vanne d'arrivée (5) commute sur le passage du flux lorsqu'aucune excitation du moteur de pivotement (3) n'a lieu.

10. Générateur d'oscillations selon la revendication 7 ou 9, **caractérisé en ce que** la vanne d'arrivée (5) est excitable électromagnétiquement.
